# EUROPÄISCHE PATENTSCHRIFT

(11) **EP 0 826 883 B1**
(45) Veröffentlichungstag und Bekanntmachung des Hinweises auf die Patenterteilung: **09.05.2001**
(21) Anmeldenummer: 97114889.5
(22) Anmeldetag: 28.08.1997
(51) Int. Cl.: F04C 2/344

(54) **Rotationskolbenpumpe**
Rotary piston pump
Pompe à piston rotatif

(43) Veröffentlichungstag der Anmeldung: 04.03.1998
(73) Patentinhaber: FRIEDRICH, Werner E., 67141 Neuhofen (DE)
(72) Erfinder: FRIEDRICH, Werner E., 67141 Neuhofen (DE)
(74) Vertreter: Patentanwälte Zellentin & Partner

(56) Entgegenhaltungen:
- DE-A- 3 128 432
- FR-A- 2 201 715
- GB-A- 669 653
- US-A- 1 535 275

## Beschreibung

Die Erfindung betrifft eine Rotationskolbenpumpe.

Dabei handelt es sich um eine Verdrängerpumpe mit solchen prinzipiellen Merkmalen, die bei anderen Rotationskolbenpumpen bereits bekannt sind, nämlich daß ein zylindrischer Rotationskörper in einem Hohlzylinder eine sichelförmige Arbeitskammer bildet durch seine exzentrische Lagerung in dem Hohlzylinder. Koaxial im Hohlzylinder drehende Flügel oder Kolben leisten im Zusammenwirken mit dem zylindrischen Rotationskörper im Hohlzylinder die Pumparbeit. Solche vielfältig gelösten Techniken von Flügelzellen- oder Flügelkolben- bzw. Drehkolbenpumpen sind bekannt durch die DE 31 28 432 A1, DE 31 35 254 A1, DE 34 12 971 A1, G 8 434 465.2, DE 38 26 326 A1 sowie US 2 814 255A, US 5 636 610A und US 1 535 275A sowie GB 669 653A und FR 2 201 715A.

Durch die mehreren Flügel oder Kolben, die bei einer Vielzahl dieser Lösungen den zylindrischen Rotationskörper durchgreifen oder daran angelenkt sind, ergeben sich zwangsläufig jeweils sehr unterschiedliche technische Lösungen, oft Teilevielfalt, notwendige Schlitzabdichtungen mit Dichtleistenproblemen verbunden mit Wirkungsgradverlusten.

Aus der EP 0 613 516 B1 und US 5,636,610 ist eine Rotationskolbenkompressionstechnik bekannt. Ein exzentrisch gelagerter Rotationsdoppelkolben in einem rotierenden Zylinder überbrückt während einer Umdrehung ständig variierende Abstände und Winkelstellungen zwischen dem Rotationsdoppelkolben und dem rotierenden Zylinder durch sich scherenartig bewegende Teile des Rotationsdoppelkolbens. Nachteilig bei. diesem Stand der Technik sind die vielen Teile und hohe Scher- und Reibungskräfte.

Auch die GB 669653A, welche eine Rotationskolbenpumpe mit den Merkmalen des Oberbegriffs des Anspruchs 1 offenbart, nutzt diese prinzipiellen Merkmale der hier aufgeführten Rotationskolbenpumpen. Die technischen Merkmale der GB669653A z.B. stimmen auch mit einigen der Merkmale der hier neu vorgestellten Rotationskolbenpumpe überein. Sowohl die GB 669653A als auch andere Druckschriften, z.B. u.a. die US 1 535 275A(D2), haben bisher allerdings nicht die Notwendigkeit und den Vorteil erkannt, daß für eine Verdrängerpumpe, deren rotierende Teile berührungsfrei rotieren und deren Dichtungen über die Schlitzbreiten der Dichtlinien reguliert werden sollen, die Merkmale des Rotationskolbens vorteilhaft so zu gestalten sind, daß ein teilkreisförmiges Segment des Rotationskolbens die Ansaug- und Auslaßkanäle in Umfangsrichtung der zylindrischen Kammer bei jeder Umdrehung mindestens kurzzeitig gleichzeitig schließen können muß und der Rotationskolben und sein teilkreisförmiges Segment auch immer in jeder Drehposition saugseitig und druckseitig eine zwangsgeführte Dichtung mit der zylindrischen Kammer und dem Rotationszylinder erreichen muß.

Mit solchen technischen Lösungen sind auch berührungsfreie Rotationen möglich.

Diese Voraussetzungen erfüllt in der Summe der beschriebenen Merkmale keine der oben genannten Druckschriften.

Aufgabe der Erfindung ist es, eine vielseitig einsetzbare Rotationskolbenpumpe zu schaffen mit wenig beweglichen Teilen, geringen Reibungsverlusten und günstigem Wirkungsgrad.

Die Lösung erfolgt mit einer Rotationskolbenpumpe mit den Merkmalen des Anspruchs 1. Vorteilhafte Ausgestaltungen der Erfindung sind in den Unteransprüchen dargestellt.

Gemäß der Erfindung hat eine Rotationskolbenpumpe ein Gehäuse mit einer vorzugsweise zylindrischen Kammer mit einem ersten Durchmesser in dem Gehäuse. Die innere Mantelfläche der zylindrischen Kammer und seitliche Begrenzungswände begrenzen die zylindrische Kammer. Ansaug- und Auslaßkanäle für das zu fördernde Medium führen durch das Gehäuse in die zylindrische Kammer. An den seitlichen Begrenzungswänden in der zylindrischen Kammer ist drehbar gelagert ein Rotationszylinder mit einem zweiten Durchmesser, der kleiner ist als der erste Durchmesser, wobei der Rotationszylinder mit einem Abschnitt der zylindrischen Kammer zwischen den Ansaug- und Auslaßkanälen eine Dichtung bildet. Ein Rotationskolben, der koaxial zur zylindrischen Kammer drehbar gelagert ist und an seinem Umfang ein teilkreisförmiges Segment aufweist, bildet mit dem teilkreisförmigen Segment eine Dichtung mit der zylindrischen Kammer. Erfindungsgemäß wird der Rotationskolben von außerhalb des Gehäuses angetrieben, wobei der Rotationskolben wiederum den Rotationszylinder antreibt.

Das teilkreisförmige Segment erstreckt sich so weit in Umfangsrichtung der zylindrischen Kammer, daß die Ansaug- und Auslaßkanäle in einer Schließwinkelstellung gleichzeitig vom ausladenden Rotationskolben geschlossen werden können.

Die erfindungsgemäße Rotationskolbenpumpe ist eine Verdrängerpumpe. Sie kann auf Ventile verzichten und ist besonders kompakt, vielseitig einsetzbar wie als Förder-, Dosier-, Vakuumpumpe oder Kompressionstechnik für Brennkraftmaschinen. Die erfindungsgemäße Rotationskolbenpumpe erzielt hohe Drücke, genaue Dosierung und fördert vorteilhaft flüssige und gasförmige Medien mit einem zu erwartenden besseren Wirkungsgrad als vergleichbare herkömmliche Pumpen. Die erfindungsgemäße Pumpe ist aus wenigen Teilen zusammengesetzt, zwischen denen vergleichsweise geringe Reibungskräfte wirken. Auch ermöglicht diese Pumpe berührungsfreie Drehungen der rotierenden Funktionsteile untereinander.

Gemäß weiteren Ausgestaltungen der Erfindung ist der Rotationszylinder in kreisförmigen Nuten der seitlichen Begrenzungswände oder in Laufbuchsen der seitlichen Begrenzungswände geführt.

Gemäß einer weiteren Ausgestaltung einer ersten Bauart der Erfindung ist der Rotationszylinder mit tangential verschieblichen Dichtelementen versehen, die am Rotationskolben anliegen.

Gemäß einer weiteren vorteilhaften Ausgestaltung einer zweiten Bauart der Erfindung ist der Rotationskolben zwischen Lagerung in den seitlichen Begrenzungswänden und dem teilkreisförmigen Segment so geformt, daß während einer gesamten Umdrehung Rotationszylinder und Rotationskolben aneinander anliegen und zur Arbeitskammer eine Dichtung bilden.

Gemäß einer weiteren vorteilhaften Ausgestaltung einer dritten Bauart der Erfindung ist der Rotationskolben mit einer Gleitmanschette versehen, die zwischen Lagerung in den seitlichen Begrenzungswänden und dem teilkreisförmigen Segment sowie dem Rotationszylinder beweglich geführt ist und während einer gesamten Umdrehung den Rotionszylinder und den Rotationskolben zueinander und zur Arbeitskammer abdichtet.

Gemäß einer weiteren Ausgestaltung der Erfindung sind im Gehäuse Kühl- oder Heizkammern vorgesehen.

Die Erfindung wird im folgenden anhand von Ausführungsbeispielen zeichnerisch dargestellt und beschrieben.

Es zeigen:
Fig. 1: einen Querschnitt entlang der Drehachse durch das Gehäuse einer erfindungsgemäßen Rotationskolbenpumpe der ersten Bauart,
Fig. 2: einen Querschnitt senkrecht zur Drehachse durch die erfindungsgemäße Rotationskolbenpumpe der ersten Bauart,
Fig. 3 - 6: Querschnitte senkrecht zur Drehachse durch die erfindungsgemäße Rotationskolbenpumpe der ersten Bauart in verschiedenen Arbeitsstellungen,
Fig. 7: einen Querschnitt senkrecht zur Drehachse durch die alternative erfindungsgemäße Rotationskolbenpumpe der zweiten Bauart,
Fig. 8 - 11: Querschnitte senkrecht zur Drehachse durch die erfindungsgemäße Rotationskolbenpumpe der zweiten Bauart in verschiedenen Arbeitsstellungen,
Fig. 12: einen Querschnitt entlang der Drehachse durch die erfindungsgemäße Rotationskolbenpumpe der dritten Bauart,
Fig. 13: einen Querschnitt senkrecht zur Drehachse durch die weitere erfindungsgemäße Rotationskolbenpumpe der dritten Bauart,
Fig. 14 - 17: Querschnitte senkrecht zur Drehachse durch die weitere erfindungsgemäße Rotationskolbenpumpe der dritten Bauart in verschiedenen Arbeitsstellungen.

Im Einzelnen zeigen die dargestellten Figuren folgende Merkmale und Arbeitsweisen der erfindungsgemäßen Rotationskolbenpumpe:

Entsprechende Merkmale und Teile sind in allen folgenden Figuren mit den gleichen Bezugszeichen versehen.

Figur 1 zeigt zur besseren Verdeutlichung des Inneren der zylindrischen Kammer 10 diese ohne Rotationskolben 1 und Rotationszylinder 2.

Fig. 1, 2: Eine Rotationskolbenpumpe einer ersten Bauart weist ein Gehäuse 17 mit einer zylindrischen Kammer 10 mit einem ersten Durchmesser auf Die Kammer 10 ist durch die innere Mantelfläche 5 und durch zwei ebene Seitenwände 6 begrenzt. Die innere Mantelfläche 5 der Kammer 10 könnte auch sphärisch sein, vorzugsweise hat sie jedoch eine Flächenform, die fertigungstechnisch einfach herzustellen ist.

Ein Ansaugkanal 8 durch Gehäuse 17 und ein Auslaßkanal 9 durch Gehäuse 17 führen jeweils in die Kammer 10. Exzentrisch aber parallel zur Achse der zylindrischen Kammer 10 ist in den zwei ebenen seitlichen Begrenzungswänden 6 ein Rotationszylinder 2 mit einem zweiten Durchmesser, der kleiner ist als der erste Durchmesser, in kreisförmigen Nuten 15 gelagert, wobei der Rotationszylinder 2 so in der Kammer 10 angeordnet ist, daß zwischen Ansaugkanal 8 und Auslaßkanal 9 vom Rotationszylinder 2 eine Dichtung 18 an der inneren Mantelfläche 5 mit der Kammer 10 gebildet wird. Mit den gegenüber liegenden Flächen der Kammer 10, das sind die innere Mantelfläche 5 und die seitlichen Begrenzungswände 6, bildet der Rotationszylinder 2 der erfindungsgemäßen Rotationskolbenpumpe einen sichelförmigen Ausschnitt der Kammer 10.

Rotationszylinder 2 ist ein einseitig offener Zylindermantel. Die zur Kammer 10 zeigende Oberfläche der Laufringe 4 ist ebenwandig mit den seitlichen Begrenzungswänden 6 der zylindrischen Kammer 10.

Koaxial zur Kammer 10 auf einer Kolbenwelle 7 im Gehäuse 17 und exzentrisch zum Rotationszylinder 2 ist der Rotationskolben 1 gelagert, der den Rotationszylinder 2 durchgreift durch dessen einseitig offenen Zylindermantel. Kolbenwelle 7 ist mit Rotationskolben 1 drehfest verbunden.

Der Rotationskolben 1 weist am Umfang ein teilkreisförmiges Segment auf, das in seiner Schließwinkelstellung (Fig. 3) sowohl den Ansaugkanal 8 als auch den Auslaßkanal 9 und die dazwischen liegende Dichtung 18 überdeckt, so daß in dieser Schließwinkelstellung sowohl die Verbindung des Ansaugkanals 8 als auch die des Auslaßkanals 9 zur Kammer 10 unterbrochen ist.

Mit dem Rotationszylinder 2 einer ersten Bauart der erfindungsgemäßen Rotationskolbenpumpe ist mindestens ein tangential verschieblicher Gleitschieber 3 verbunden. Durch die erfindungsgemäße Spannfeder 12 oder auch durch eine rotationsabhängige Steuerung des Gleitschiebers 3 zwangsgeführt liegen der Gleitschieber 3 und der Rotationszylinder 2 in jeder Drehwinkelstellung am Rotationskolben 1 an.

Im Gehäuse 17 der erfindungsgemäßen Rotationskolbenpumpe können Kühl- oder Heizkammem 13 angelegt werden.

Funktionsweise der Rotationskolbenpumpe einer ersten Bauart.

Über ein Zahnrad 14 (Fig. 1) auf der Kolbenwelle 7 wird der Rotationskolben 1 angetrieben. Rotationskolben 1 treibt den Rotationszylinder 2 an.

Zwangsgeführt in den Laufnuten 15 und durch die erfindungsgemäße Federspannung 12 des Gleitschiebers 3 oder durch eine rotationsabhängige Steuerung des Gleitschiebers 3 liegen der Rotationszylinder 2 und der Gleitschieber 3 in jeder Umdrehungsphase am Rotationskolben 1 an.

Figur 3 zeigt Gehäuse und Funktionsteile der ersten Bauart der Rotationskolbenpumpe mit dem Rotationskolben 1 in seiner Schließwinkelstellung. Sowohl der Ansaugkanal 8 als auch der Auslaßkanal 9 sind durch das teilkreisförmige Segment des ausladenden Rotationskolbens 1 verschlossen. In dieser Stellung ist das maximal erzielbare genau dosierte Saugvolumen in der Kammer 10 eingeschlossen.

Fig. 4: Der in Pfeilrichtung auf der Kolbenwelle 7 rotierende Rotationskolben 1 beginnt das Medium in der Kammer 10 zu fördern bzw. zu verdichten.

Der Auslaßkanal 9 ist geöffnet. Rotationskolben 1 verschließt den Einlaßkanal 8. Das flüssige oder gasförmige Medium der Kammer 10 kann von dem rotierenden Rotationskolben 1 ungehindert durch ein Druckventil, d.h. ohne entsprechende Drosselverluste, aus der Kammer 10 in den Auslaßkanal 9 weiterbefördert werden. Druckaufbau erfolgt in der Kammer 10.

Der Druck steigt bei weiterdrehendem Rotationskolben 1 auf der Druckseite weiter an. Der saugseitige Innenläuferschenkel 20 hat in dieser Drehposition den Scheitelpunkt an der Dichtlinie 18 fast erreicht, so daß der gesamte Rotationszylindermantel 2 nach dieser Drehposition auch hohen Drücken standhalten kann.

Fig. 5: In dieser Position saugt die erfindungsgemäße Rotationskolbenpumpe sowohl an und drückt auch aus. Ohne Drosselverluste durch ein Saugventil strömt das zu fördernde Medium durch den Ansaugkanal 8 in die Kammer 10. Durch den Auslaßkanal 9 kann das Pumpmedium ohne Ventildrosselung ausströmen. Der Gleitschieber 3 hat seine weiteste Auslenkung erreicht.

Fig. 6: Der Pumpvorgang pro Umdrehung ist druckseitig abgeschlossen.

Durch Erweiterungen im Bereich des Einlaßkanals 8 und des Auslaßkanals 9 können auch Quetschmengen durchgeleitet werden.
In Kühlkammern 13 im Gehäuse 17 kann die erfindungsgemäße Rotationskolbenpumpe bei hohen zu übertragenden Leistungen gekühlt werden oder in Heizkammern 13 können zähe Pumpmedien durch bestimmte Temperatureinstellungen bei der nötigen Pumpviskosität gehalten werden, die eine bessere Förderung ermöglicht.

Bei einer alternativen zweiten Bauform der Rotationskolbenpumpe werden Rotationskolben 1 und Rotationszylinder 2 so geformt, daß diese beiden rotierenden Teile für die Funktion der erfindungsgemäßen Rotationskolbenpumpe ausreichen. Symmetrische Bauformen sind dafür eine Voraussetzung.

Der Rotationskolben 1, der erfindungsgemäß mit seinem teilkreisförmigen Segment eine Dichtung mit der zylindrischen Kammer 10 bildet, hat in dem Ausführungsbeispiel ein Querschnittprofil vergleichbar einem Pilz mit flacher Kappe und starkem Stiel. Die ausladende Kolbendecke 24, 25 als teilkreisförmiges Segment erfüllt die Dichtfunktion zur Kammer 10 und hat jeweils Schließ- und Öffnungsfunktion für den Ansaugkanal 8 und den Auslaßkanal 9.

Der aus zwei symmetrischen Hälften geformte Rotationszylinder 2 umgreift mit den Schenkeln 20, 21 den Rotationskolben 1 auf beiden Seiten unterhalb der Kolbendecken 24, 25. Der Rotationszylinder 2 weist an seinen Schenkeln 20, 21 oberseitige Aussparungen 23 auf mit Profilen passend zu den druck- und saugseitigen Kolbendecken 24, 25, welche Aussparungen jeweils den überlappenden Teilen der Kolbendecken druck- und saugseitig 24, 25 ein paßgenaues Kolbenbett 23 bieten.

Die schematische Funktionsweise der alternativen zweiten Bauform dieser Pumpe ist in den Figuren 7 bis 11 dargestellt. Bezüglich dieser Funktionsweise dieser zweiten Bauform wird auch auf die Beschreibung zu den Figuren 3 - 6 verwiesen.

Anders als bei der ersten Bauform der erfindungsgemäßen Rotationskolbenpumpe kann bei dieser zweiten Bauform auf zusätzliche bewegliche Dichtelemente verzichtet werden. Die symmetrischen spezifischen Bauformen der rotierende Teile gewährleisten ein dichtes Anliegen beider Drehkörper aneinander in jeder Drehphase.

Eine weitere alternative Rotationskolbenpumpe einer dritten Bauart ist unter anderem mit einer anderen Lagerung des Rotationszylinders 2 und einer spezifischen Dicht- und Führungsvorrichtung zwischen Rotationskolben 1 und Rotationszylinder 2 ausgestaltet (Fig. 12 und 13).

Die Lagerfunktion für den Rotationskolben 2 erfüllen flache Zylinderbuchsen 16 in den beiden Seitenwänden 6.

Zwischen der Kolbenwelle 7 und den Kolbendecken 24, 25 entlang dem Kolbenstiel 19 ist eine Gleitmanschette 11 als Dichtelement zwischen dem Rotationskolben 1 und dem Rotationszylinder 2 beweglich zwangsgeführt. Die Zwangsführung der Gleitmanschette 11 wird in der hier gezeigten Lösung durch deren Lagerung in den verbreiterten Laufringen 4 des Rotationszylinders 2 und Führung in einer Führungsnut 22 entlang den beiden Seiten des Kolbenstiels 19 erreicht.

Die Figuren 14 bis 17 zeigen die Funktionsweise der dritten Bauart der erfindungsgemäßen Rotationskolbenpumpe in verschiedenen Arbeitsstellungen einer Umdrehung. Auf die bisherigen Erläuterungen zu den Figuren 1 bis 6 und 7 bis 11 wird ebenfalls nochmals verwiesen.

Die Gleitmanschette 11 wird während der Rotation immer im gleichen Abstand zwischen den Rotationszylinderschenkeln 20, 21 gehalten. Die wechselnden Abstände und Winkelstellungen zwischen dem Kolbenstiel 19 und den Rotationszylinderschenkeln 20, 21 während einer Umdrehung können so überbrückt werden, d.h. eine gleichmäßige Abdichtung zwischen Rotationskolben 1 und Rotationszylinder 2 ist in jeder Drehwinkelstellung auch bei dieser Bauart sichergestellt.

Die Veränderungen an der dritten Bauart der erfindungsgemäßen Rotationskolbenpumpe führen zu einigen weiteren Verbesserungen:

Die Zylinderlaufbuchsen 16 in den Seitenwänden 24 des Gehäuses 17 ergeben eine einfachere Bauweise.

Die am Kolbenstiel 19 zwangsgeführte Gleitmanschette 11 als Dichtelement zwischen den rotierenden Teilen schafft für spezifische Anwendungen und Arbeitsbedingungen eine zuverlässige und vorteilhafte Dichtung.

### Erzielbare Vorteile der erfindungsgemäßen Rotationskolbenpumpe

Die erfindungsgemäße Rotationskolbenpumpe bietet in ihren verschiedenen Bauformen als Verdrängerpumpe je nach Ausführung im Vergleich mit den meisten traditionellen Pumpentechniken eine Reihe von Vorteilen, wie z.B. kompakte Bauweise, Funktion ohne Ventile, einsetzbar für flüssige und gasförmige Pumpmedien; sie erzielt hohe Pumpdrücke bei hoher Standfestigkeit, ermöglicht genaue Dosierungen, ist pulsationsarm und selbstansaugend, kann schonend fördern.

Durch dieses Spektrum an Eigenschaften ist dieses Pumpenprinzip vielseitig einsetzbar u. a. als Förderpumpe mit niedriger bis hoher Druckleistung, als Dosierpumpe, als Vakuumpumpe, als Kompressor oder als Kompressionsteil z.B. in Brennkraftmaschinen.

### Bezugszeichenliste

- 1 -: Rotationskolben
- 2 -: Rotationszylinder
- 3 -: Gleitschieber
- 4 -: Laufring
- 5 -: Innere Mantelfläche der zylindrischen Kammer 10
- 6 -: Seitliche Begrenzungswand/Seitenwand der Kammer 10
- 7 -: Kolbenwelle
- 8 -: Ansaugkanal
- 9 -: Auslaßkanal
- 10 -: Zylindrische Kammer
- 11 -: Gleitmanschette
- 12 -: Spannfeder
- 13 -: Kühl-/Heizkammer
- 14 -: Zahnrad
- 15 -: Kreisförmige Nuten/Laufnuten
- 16 -: Laufbuchse
- 17 -: Gehäuse
- 18 -: Dichtung
- 19 -: Kolbenstiel
- 20 -: Saugseitiger Innenläuferschenkel
- 21 -: Druckseitiger Innenläuferschenkel
- 22 -: Führungsnut in Kolbenstiel
- 23 -: Kolbenbett auf Innenläuferschenkel
- 24 -: Saugseitige Kolbendecke
- 25 -: Druckseitige Kolbendecke

- SL -: Schnittlinie

## Patentansprüche

1. Rotationskolbenpumpe mit
einem Gehäuse (17),
einer vorzugsweise zylindrischen Kammer (10) in dem Gehäuse (17) mit einem ersten Durchmesser,
seitlichen Begrenzungswänden (6) der vorzugsweise zylindrischen Kammer (10), Ansaug- und Auslaßkanälen (8, 9) durch das Gehäuse (17) in die vorzugsweise zylindrische Kammer (10) für das zu fördernde Medium,
einem an den seitlichen Begrenzungswänden (6) drehbar gelagerten Rotationszylinder (2) mit einem zweiten Durchmesser, der kleiner ist als der erste Durchmesser, welcher Rotationszylinder (2) ein einseitig offener Zylindermantel ist, der mit einem Abschnitt der vorzugsweise zylindrischen Kammer (10) in dem Gehäuse (17) zwischen den Ansaug- und Auslaßkanälen (8, 9) eine Dichtung (18) bildet,
mit einer sichelförmigen Arbeitskammer, deren Volumen von der inneren Mantelfläche der vorzugsweise zylindrischen Kammer (10) und deren Seitenwänden (6) sowie der äußeren Mantelfläche des Rotationszylinders (2) begrenzt wird, wobei eine Seite der Arbeitskammer in Rotationsrichtung mit dem Ansaugkanal (8) und die andere Seite der Arbeitskammer mit dem Auslaßkanal (9) in Verbindung steht, und mit einem Rotationskolben (1), der koaxial zur vorzugsweise zylindrischen Kammer (10) drehbar gelagert ist und den Rotationszylinder (2)durchgreift und an seinem Umfang ein teilkreisförmiges Segment aufweist, das sich so weit in Umfangsrichtung der zylindrischen Kammer (10) erstreckt, daß die Ansaug- und Auslaßkanäle (8, 9) gleichzeitig vom Rotationskolben (1) geschlossen werden können,
dadurch gekennzeichnet, daß
der Rotationskolben (1) oder der Rotationszylinder (2) von außerhalb des Gehäuses (17) angetrieben wird und
der Rotationskolben (1) den Rotationszylinder (2) antreibt oder umgekehrt und
der Rotationskolben (1) und sein teilkreisförmiges Segment in jeder Drehposition eine Dichtung mit der zylindrischen Kammer (10) und dem Rotationszylinder (2) bildet.

2. Rotationskolbenpumpe gemäß Anspruch 1,
dadurch gekennzeichnet, daß
der Rotationszylinder (2) in kreisförmigen Nuten (15) oder auf erhabenen Formteilen wie Zapfen, Kugeln, Kegel oder Schienen der seitlichen Begrenzungswände (6) geführt ist.

3. Rotationskolbenpumpe gemäß Anspruch 1,
dadurch gekennzeichnet, daß
der Rotationszylinder (2) in Laufbuchsen (16) der seitlichen Begrenzungswände (6) geführt ist.

4. Rotationskolbenpumpe gemäß einem der Ansprüche 1 bis 3,
dadurch gekennzeichnet, daß
der Rotationskolben (1) im Rotationszylinder (2) gelagert ist oder umgekehrt.

5. Rotationskolbenpumpe gemäß einem der Ansprüche 1 bis 3,
dadurch gekennzeichnet, daß
der Rotationskolben (1) und der Rotationszylinder (2) ineinander gelagert sind.

6. Rotationskolbenpumpe nach einem der Ansprüche 1 bis 5,
dadurch gekennzeichnet, daß
der Rotationszylinder (2) mit mindestens einem tangential verschieblichen Dichtelement (3) versehen ist, mit welchem der Rotationszylinder (2) am Rotationskolben (1) anliegt.

7. Rotationskolbenpumpe nach einem der Ansprüche 1 bis 5,
dadurch gekennzeichnet, daß
der Rotationskolben (1) zwischen Lagerung in den seitlichen Begrenzungswänden (6) und dem teilkreisförmigen Segment so geformt ist, daß während einer gesamten Umdrehung des Rotationskolbens (1) der Rotationszylinder (2) saugseitig und druckseitig an dem Rotationskolben (1) anliegt.

8. Rotationskolbenpumpe nach einem der Ansprüche 1 bis 5,
dadurch gekennzeichnet, daß
der Rotationskolben (1) mit mindestens einer Gleitmanschette (11) als Dichtelement versehen ist, die zwischen Lagerung des Rotationskolbens (1) in den seitlichen Begrenzungswänden (6) und dem teilkreisförmigen Segment sowie dem Rotationszylinder (2) beweglich geführt ist.

9. Rotationskolbenpumpe gemäß einem der Ansprüch 1 bis 8,
dadurch gekennzeichnet, daß
im Gehäuse (17) Kühl- oder Heizkammern (13) vorgesehen sind.

## Claims

1. Rotary piston pump with a housing (17), a preferably cylindrical chamber (10) in the housing (17) with a first diameter, lateral boundary walls (6) of the preferably cylindrical chamber (10), intake and outlet canals (8,9) through the housing (17) in the preferably cylindrical chamber (10) for the medium to be conveyed, a rotary cylinder (2) rotatably mounted on the lateral boundary walls (6) with a second diameter which is smaller than the first diameter, which rotary cylinder (2) is a cylinder jacket which is open on one side which, with a section of the preferably cylindrical chamber (10), forms a sealing (18) in the housing (17) between the intake and outlet canals (8,9), with a sickle-shaped working chamber, the volume of which is limited by the inner surface of the preferably cylindrical chamber (10) and its side walls (6), as well as the outer surface of the rotary cylinder (2), whereby one side of the working chamber is, in the direction of rotation, in connection with the intake canal (8) and the other side of the working chamber with the outlet canal (9), and with a rotary piston (1) which is rotatably mounted coaxial to the preferably cylindrical chamber (10) and passes through the rotary cylinder and, on its circumference, has a partly circular-shaped segment which extends so far in the circumferential direction of the cylindrical chamber (10) that the intake and outlet canals (8,9) can be simultaneously closed by the rotary piston (1), characterised in that the rotary piston (1) or the rotary cylinder (2) is driven from outside of the housing (17) and the rotary piston (1) drives the rotary cylinder or vice versa and the rotary piston (1) and its partly circular-shaped segment forms, in every rotational position, a sealing with the cylindrical chamber (10) and the rotary cylinder (2).

2. Rotary piston pump according to claim 1, characterised in that the rotary cylinder (2) is guided in circular-shaped grooves (15) or on raised formed parts, such as pins, balls, plugs or rails of the lateral boundary walls (6).

3. Rotary piston pump according to claim 1, characterised in that the rotary cylinder (2) is guided in running sleeves (16) of the lateral boundary walls (6).

4. Rotary piston pump according to one of claims 1 to 3, characterised in that the rotary piston (1) is mounted in the rotary cylinder (2) or vice versa.

5. Rotary piston pump according to one of claims 1 to 3, characterised in that the rotary piston (1) and the rotary cylinder (2) are mounted in one another.

6. Rotary piston pump according to one of claims 1 to 5, characterised in that the rotary cylinder (2) is provided with at least one tangentially slidable sealing element (3) with which the rotary cylinder (2) sits closely on the rotary piston (1).

7. Rotary piston pump according to one of claims 1 to 5, characterised in that the rotary piston (1) between the mounting in the lateral boundary walls (6) and the partly circular-shaped segment is so formed that, during a whole rotation of the rotary piston (1), the rotary cylinder (2) sits closely on the rotary piston (1) on the suction side and pressure side.

8. Rotary piston pump according to one of claims 1 to 5, characterised in that the rotary piston (1) is provided with at least one sliding sleeve (11) as sealing element which is movably guided between mounting of the rotary piston (1) in the lateral boundary walls (6) and the partly circular-shaped segment, as well as the rotary cylinder (2).

9. Rotary piston pump according to one of claims 1 to 8, characterised in that cooling or heating chambers (13) are provided in the housing (17).

## Revendications

1. Pompe à piston rotatif comprenant un carter (17),
une chambre (10) de préférence cylindrique située dans le carter (17) avec un premier diamètre,
des parois de limitation latérales (6) de la chambre (10) de préférence cylindrique,
des canaux d'aspiration et d'évacuation (8, 9) du milieu à acheminer qui, traversant le carter (17), passent dans la chambre (10) de préférence cylindrique,
un cylindre rotatif (2) logé de façon à pouvoir tourner sur les parois de limitations latérales (6) avec un deuxième diamètre qui est plus petit que le premier diamètre, ledit cylindre rotatif (2) étant un corps de cylindre ouvert d'un côté qui forme, avec une section de la chambre (10) de préférence cylindrique dans le carter (17), un joint (18) entre les canaux d'aspiration et d'évacuation (8, 9), avec une chambre de travail en forme de croissant, dont le volume est limité par la surface latérale interne de la chambre (10) de préférence cylindrique et ses parois latérales (6) ainsi que par la surface latérale externe du cylindre rotatif (2), un côté de la chambre de travail dans le sens de rotation étant en lien avec le canal d'aspiration (8) et l'autre côté de la chambre de travail avec le canal d'évacuation (9), et avec un piston rotatif (1) qui est logé de façon rotative coaxialement à la chambre (10) de préférence cylindrique et pénètre dans le cylindre rotatif (2) et présente à sa périphérie un segment en forme de cercle primitif qui s'étend dans le sens périphérique de la chambre cylindrique (10) jusqu'à ce que les canaux d'aspiration et d'évacuation (8, 9) puissent être fermés simultanément par le piston rotatif (1),
caractérisé en ce que le piston rotatif (1) ou le cylindre rotatif (2) est actionné de l'extérieur du carter (17) et
le piston rotatif (1) actionne le cylindre rotatif (2) ou l'inverse et le piston rotatif (1) et son segment en forme de cercle primitif forme, dans chaque position rotative, un joint avec la chambre cylindrique (10) et le cylindre rotatif (2).

2. Pompe à piston rotatif selon la revendication 1, caractérisée en ce que le cylindre rotatif (2) est guidé dans des rainures circulaires (15) ou des parties préformées en relief comme des tourillons, des rotules, des cônes ou des rails des parois de limitation latérales (6).

3. Pompe à piston rotatif selon la revendication 1, caractérisée en ce que le cylindre rotatif (2) est guidé dans des boîtes de glissement (16) des parois de limitation latérales (6).

4. Pompe à piston rotatif selon l'une des revendications 1 à 3, caractérisée en ce que le piston rotatif (1) est logé dans le cylindre rotatif (2) ou l'inverse.

5. Pompe à piston rotatif selon l'une des revendications 1 à 3, caractérisée en ce que le piston rotatif (1) et le cylindre rotatif (2) sont logés l'un dans l'autre.

6. Pompe à piston rotatif selon l'une des revendications 1 à 5, caractérisée en ce que le cylindre rotatif (2) est doté d'au moins un élément d'étanchéité (3) déplaçable tangentiellement avec lequel le cylindre rotatif (2) est adjacent au piston rotatif (1).

7. Pompe à piston rotatif selon l'une des revendications 1 à 5, caractérisée en ce que le piston rotatif (1), entre un logement dans les parois de limitation latérales (6) et le segment en forme de cercle primitif, est formé de manière telle que, lors d'une rotation complète du piston rotatif (1), le cylindre rotatif (2) est adjacent côté admission et côté refoulement au piston rotatif (1).

8. Pompe à piston rotatif selon l'une des revendications 1 à 5, caractérisée en ce que le piston rotatif (1) est doté d'au moins une garniture glissante (11) comme élément d'étanchéité qui est guidée de façon mobile entre un logement du piston rotatif (1) dans les parois de limitation latérales (6) et le segment en forme de cercle primitif comme le cylindre rotatif (2).

9. Pompe à piston rotatif selon l'une des revendications 1 à 8, caractérisée en ce que des chambres de refroidissement ou de chauffage (13) sont prévues dans le carter (17).
